# EUROPÄISCHE PATENTSCHRIFT

(11) **EP 0 982 429 B1**
(45) Veröffentlichungstag und Bekanntmachung des Hinweises auf die Patenterteilung: **24.09.2003**
(21) Anmeldenummer: 99112297.9
(22) Anmeldetag: 26.06.1999
(51) Int. Cl.: D06F 75/12

(54) **Dampfbügeleisen**
Steam iron
Fer à repasser à vapeur

(30) Priorität: 21.08.1998 DE 29815077 U
(43) Veröffentlichungstag der Anmeldung: 01.03.2000
(73) Patentinhaber: Alfred Kärcher GmbH & Co. KG, 71364 Winnenden (DE)
(72) Erfinder: Dr. Illg, Waldemar, 74172 Neckarsulm (DE); Dr.Eichinger, Peter, 71364 Winnenden (DE); Laage, Andreas, 74321 Bietigheim (DE)
(74) Vertreter: Hoeger, Stellrecht & Partner

(56) Entgegenhaltungen:
- DE-U- 29 820 145
- US-A- 3 508 354
- PATENT ABSTRACTS OF JAPAN vol. 017, no. 622 (C-1130), 17. November 1993 (1993-11-17) -& JP 05 192499 A (MATSUSHITA ELECTRIC IND CO LTD), 3. August 1993 (1993-08-03)

## Beschreibung

Die Erfindung betrifft ein Dampfbügeleisen mit einem Elektrokabel zum Anschluß an eine elektrische Energiequelle und mit einer Dampfleitung zum Anschluß an einen Dampferzeuger in der ein vom Dampfbügeleisen aus über eine Steuerleitung betätigbares Schließventil angeordnet ist, und mit einer Anschlußleitung zur Verbindung des Dampferzeugers mit der Dampfleitung. Ein derartiges Dampfbügeleisen ist beispielsweise aus dem Dokument JP 05 192 499 bekannt.

Es sind Dampfbügeleisen bekannt, die als Zubehör zu Dampferzeugeranlagen eingesetzt werden können. Diese Dampferzeugeranlagen umfassen einen Dampferzeuger zur Erzeugung von Wasserdampf, der unterschiedlichen an den Dampferzeuger anschließbaren Geräten zugeführt wird, beispielsweise Reinigungspistolen oder anderen Sprühgeräten. Diese zuletzt genannten, an den Dampferzeuger anschließbaren Geräte verfügen üblicherweise über keinen speziellen elektrischen Anschluß, sie dienen lediglich dazu, Dampf oder gegebenenfalls Dampf und Wasser zu versprühen.

An derartige Dampferzeuger können auch Dampfbügeleisen angeschlossen werden, und dann ist es einmal wichtig, dem Dampfbügeleisen elektrische Energie zum Heizen zur Verfügung zu stellen, und zum anderen die Dampfzufuhr entsprechend dem Einsatz des Dampfbügeleisens zu öffnen oder zu unterbrechen. Es ist zu diesem Zweck bekannt, den Dampferzeuger zu kombinieren mit einem elektrischen Anschluß und Schließventilen, die dann über geeignete Anschlußmittel mit dem Dampfbügeleisen verbunden werden. Dadurch wird der Aufbau des Dampferzeugers ganz wesentlich kompliziert, die Kosten für die Herstellung des Dampferzeugers steigen. Dies ist dann unerheblich, wenn das Dampfbügeleisen als Zubehör zum Dampferzeuger in jedem Fall eingesetzt werden soll, ist aber hinderl'ich, wenn der Benutzer lediglich die übrigen Anwendungen zusammen mit dem Dampferzeuger einsetzen will.

Grundsätzlich wäre es auch möglich, das Dampfbügeleisen mit einem eigenen Kabel an einen Elektroanschluß anzuschlieBen und im Dampfbügeleisen selbst entsprechende Schließventile für die Dampfleitung vorzusehen. Dadurch wird jedoch der Aufbau des Dampfbügeleisens aufwendig, dieses wird aufgrund der größeren Bauabmessungen unhandlich, dasselbe gilt hinsichtlich der Notwendigkeit eines zweiten Anschlußkabels für den Elektroanschluß.

Es ist Aufgabe der Erfindung, ein gattungsgemäßes Dampfbügeleisen so auszubilden, daß es mit einem möglichst einfach aufgebauten Dampferzeuger eingesetzt werden kann und selbst einen möglichst einfachen Aufbau aufweist.

Diese Aufgabe wird bei einem Dampfbügeleisen der eingangs beschriebenen Art erfindungsgemäß dadurch gelöst, daß die Dampfleitung in ein das Schließventil aufnehmendes Gehäuse führt daß aus dem Gehäuse die Anschlußleitung austritt und als Anschlußstuteen zum Einführen in einen Dampfanochlubß des Dampfarzeugers ausgebildet ist, so daß eine lösbare Verbindung zwischen Gehäuse und Dampferzeuger geschlossen werden kann, und daß dieser Anschlußetutzen fest mit dem Gehäuse verbunden ist.

Bei dieser Konstruktion kann also ein Dampferzeuger verwendet werden, der kein Schließventil für die Dampfleitung aufweist, der Dampferzeuger kann daher sehr einfach aufgebaut sein. Andererseits ist es auch nicht notwendig, im Dampfbügeleisen selbst ein Schließventil unterzubringen, dieses Schließventil wird vielmehr in die Dampfleitung eingeschaltet. Nur dann, wenn ein Benutzer ein Dampfbügeleisen einsetzen will, wird dieses Schließventil überhaupt benötigt, andererseits kann das Dampfbügeleisen selbst einen sehr einfachen Aufbau aufweisen, da das Schließventil nicht im Dampfbügeleisen untergebracht wird.

Insbesondere kann das Schließventil ein Magnetventil sein.

Einen besonders vorteilhaften Aufbau erhält man, wenn das Elektrokabel in das Gehäuse führt und wenn aus dem Gehäuse ein Elektroanschluß zum Anschluß an die elektrische Energiequelle austritt. Das Gehäuse übernimmt somit eine zentrale Schaltfunktion sowohl für die Dampfleitung als auch für die Elektroleitung, von dem Gehäuse gehen Anschlüsse für die Verbindung des Elektrokabels der elektrischen Energiequelle einerseits und zur Verbindung der Dampfleitung mit dem Dampferzeuger andererseits aus.

Erfindungsgemäβ ist die aus dem Gehäuse austretende Anschlußleitung ein Anschlußstutzen zum Einführen in einen Dampfanschluß des Dampferzeugers, so daβ keine spezielle Verbindung für dieses Gehäuse notwendig ist, sondern der Anschlußstutzen in den üblichen Dampfanschluß des Dampferzeugers eingeführt werden kann. Dadei ist, der Anschlußstutzen fest mit dem Gehäuse verbunden. Damit trägt der in den Dampfanschluß des Dampferzeugers eingeführte Anschlußstutzen das Gehäuse am Dampferzeuger, das Gehäuse bildet also ein am Dampferzeuger festgelegtes Zusatzgehäuse aus, das allein über den Anschlußstutzen gehalten wird.

Es ist weiterhin günstig, wenn die Eintrittsstelle der Dampfleitung in das Gehäuse und die Austrittsstelle der Anschlußleitung auf entgegengesetzten Seiten des Gehäuses angeordnet sind.

Zusätzlich kann auch vorgesehen sein, daß die Eintrittsstelle des Elektrokabels und die Austrittsstelle des Elektroanschlusses auf der der Austrittsstelle der Anschlußleitung gegenüberliegenden Seite des Gehäuses angeordnet sind. Es ist damit sichergestellt, daß das Gehäuse an der einen Seite an den Dampferzeuger angeschlossen wird, auf der gegenüberliegenden Seite treten Dampfleitung und Elektrokabel aus.

Einen besonders vorteilhaften Aufbau erhält man dann, wenn das Elektrokabel, die Steuerleitung und die Dampfleitung in einem gemeinsamen Strang in das Gehäuse führen. Man erhält dann ausgehend vom Dampfbügeleisen ausschließlich diesen Strang, der in das Gehäuse führt, und ein aus dem Gehäuse austretendes Elektrokabel zum Anschluß an die elektrische Energiequelle, die Befestigungsvorrichtung des Gehäuses am Dampferzeuger ist gleichzeitig der Anschluß für die Dampfleitung, so daß hier keine weiteren Leitungen notwendig werden.

Die nachfolgende Beschreibung bevorzugter Ausführungsformen der Erfindung dient im Zusammenhang mit der Zeichnung der näheren Erläuterung. Es zeigen:
- Figur 1:: eine schematische Ansicht eines Dampferzeugers mit daran angeschlossenem Dampfbügeleisen und
- Figur 2:: eine vergrößerte Ansicht des geöffneten Gehäuses in der Dampfleitung des Dampfbügeleisens.

Ein herkömmliches Dampfbügeleisen 1 ist über einen flexiblen Leitungsstrang 2 mit einem im Querschnitt U-förmigen Gehäuse 3 verbunden, der Leitungsstrang 2 mündet dabei in die bogenförmig gekrümmte Schmalseite des Gehäuses 3 ein. Winkelmäßig versetzt tritt aus dieser bogenförmig gebogenen Schmalseite des Gehäuses 3 ein Elektrokabel 4 mit einem Anschlußstecker 5 aus.

Der bogenförmig ausgebildeten Schmalseite gegenüber liegt eine im wesentlichen eben ausgebildete Schmalseite 6, von der ein starr mit dem Gehäuse 4 verbundener Anschlußstutzen 7 absteht. Dieser trägt eine Umfangsnut 8, in die ein Dichtring 9 eingelegt ist. Dieser Anschlußstutzen 7 kann bei Bedarf in eine Anschlußöffnung 10 eines in der Zeichnung nur schematisch dargestellten Dampferzeugers 11 eingeschoben werden, und dieser Anschlußstutzen 7 erfüllt dabei eine Doppelfunktion, er hält nämlich einerseits dadurch das Gehäuse 3 am Dampferzeuger 11 in einer bestimmten Position, und zum anderen verbindet er dadurch die Eingangsseite eines im Gehäuse 3 angeordneten elektromagnetischen Schließventils 12 mit einem Dampfvorrat im Dampferzeuger 11.

Die Ausgangsseite des Schließventils 12 ist mit einer flexiblen Dampfleitung 13 verbunden, die durch den Leitungsstrang 12 zum Dampfbügeleisen 1 führt.

In dem Gehäuse 3 befindet sich außerdem eine Anschlußklemme 14, die die Adern 15 des Elektrokabels 4 verbindet mit den Adern 16 eines durch den Leitungsstrang 2 zum Dampfbügeleisen 1 führenden Elektrokabels 17 und mit den Anschlußklemmen 18 des elektromagnetischen Schließventils 12. Eine weitere Anschlußklemme 19 des elektromagnetischen Schließventils 12 steht über eine Steuerleitung 20, die durch den Leitungsstrang 2 zum Dampfbügeleisen 1 führt, mit einem in der Zeichnung nicht dargestellten Schalter im Dampfbügeleisen 1 in Verbindung.

Über die Adern 15 und 16 wird dem Dampfbügeleisen 1 elektrische Heizleistung zugeführt, über die Steuerleitung 20 kann über den im Dampfbügeleisen 1 angeordneten Schalter das elektrische Schließventil 12 wahlweise geöffnet oder geschlossen werden. Je nach Öffnungszustand wird dabei Dampf aus dem Dampferzeuger 11 dem Dampfbügeleisen 1 zugeführt oder nicht.

Das Gehäuse 3 ist praktisch in den Leitungsstrang 2 eingeschaltet, der vom Dampfbügeleisen 1 bis zum Gehäuse 3 führt und der dann in Form des Elektrokabels 4 weiterläuft. Der Anschluß zum Dampferzeuger 11 ist als solcher nicht störend, da hier durch den Anschlußstutzen 7 und dessen Doppelfunktion das Halteelement gleichzeitig den Anschluß bewirkt.

Das Gehäuse 3 gehört dabei untrennbar zum Dampfbügeleisen 1, wenn das Dampfbügeleisen 1 nicht zusammen mit dem Dampferzeuger 11 eingesetzt wird, wird das Gehäuse 3 vom Dampferzeuger 11 abgezogen, und dann kann an die Anschlußöffnung 10 jeder andere Dampfverbraucher angeschlossen werden.

## Patentansprüche

1. Dampfbügeleisen (1) einem Elektrokabel (17) zum Anschluß an eine elektrische Energiequelle und mit einer Dampfleitung (13) zum Anschluß an einen Dampferzeuger (11), in der ein vom Dampfbügeleisen (1) aus über eine Steuerleitung (20) betätigbares Schließventil (12) angeordnet ist, und mit einer Anschlußleitung (7) zur Verbindung des Dampferzeugers (11) mit der Dampfleitung (13), **dadurch gekennzeichnet, daß** die Dampfleitung (13) in eine das Schließventil(12) aufnehmendes Gehäuse (3) führt, daß die Anschlußleitung aus dem Gehäuse (3) austritt und als Anschlußstutzen (7) zum Einführen in einen Dampfanschluß (10) des Dampferzeugers (11) ausgebildet ist so daß eine lösbare Verbindung zwischen Gehäuse (3) und Dampferzeuger (11) geschlossen werden kann und daß dieser Anschlußstutzen (7) fest mit dem Gehäuse (3) verbunden ist.

2. Dampfbügeleisen nach Anspruch 1, **dadurch gekennzeichnet, daß** das Schließventil (12) ein Magnetventil ist.

3. Dampfbügeleisen nach Anspruch 1 oder 2, **dadurch gekennzeichnet, daß** das Elektrokabel (17) in das Gehäuse (3) führt und aus dem Gehäuse (3) ein Elektroanschluß an die elektrische Energiequelle austritt.

4. Dampfbügeleisen nach einem der voranstehenden Ansprüche, **dadurch gekennzeichnet, daß** die Eintrittsstelle der Dampfleitung (13) in das Gehäuse (3) und die Austrittsstelle der Anschlußleitung (7) auf entgegengesetzten Seiten des Gehäuses (3) angeordnet sind.

5. Dampfbügeleisen nach Anspruch 3 oder 4, **dadurch gekennzeichnet, daß** die Eintrittsstelle des Elektrokabels (17) und die Austrittsstelle des Elektroanschlusses (4) auf der der Austrittsstelle der Anschlüßleitung (7) gegenüberliegenden Seite des Gehäuses (3) angeordnet sind.

6. Dampfbügeleisen nach einem der Ansprüche 3 bis 5, **dadurch gekennzeichnet, daß** das Elektrokabel (17), die Steuerleitung (20) und die Dampfleitung (13) in einem gemeinsamen Strang (2) in das Gehäuse (3) führen.

## Claims

1. A steam iron (1) comprising an electrical cable (17) for connection to an electrical energy source and comprising a steam line (13) for connection to a steam generator (11), in which line a closing valve (12) is arranged, operable from the steam iron (1) via a control line (20), and comprising a connection line (7) for joining the steam generator (11) to the steam line (13), **characterised in that** the steam line (13) leads into a housing (3) accommodating the closing valve (12), **in that** the connection line exits from the housing (3) and is designed as a connection socket (7) for insertion into a steam connection (10) of the steam generator (11) so that a releasable connection between the housing (3) and the steam generator (11) may be closed, and **in that** this connection socket (7) is fixedly joined to the housing (3).

2. A steam iron according to Claim 1, **characterised in that** the closing valve (12) is a solenoid valve.

3. A steam iron according to Claim 1 or 2, **characterised in that** the electrical cable (17) leads into the housing (3) and an electrical connection to the electrical energy source exits from the housing (3).

4. A steam iron according to one of the preceding Claims, **characterised in that** the entry point of the steam line (13) into the housing (3) and the exit point of the connection line (7) are arranged on opposite sides of the housing (3).

5. A steam iron according to Claim 3 or 4, **characterised in that** the entry point of the electrical cable (17) and the exit point of the electrical connection (4) are arranged on the side of the housing (3) opposite the exit point of the connection line (7).

6. A steam iron according to one of Claims 3 to 5, **characterised in that** the electrical cable (17), the control line (20) and the steam line (13) lead into the housing (3) in a common cord (2).

## Revendications

1. Fer à repasser à vapeur (1) comprenant un câble électrique (17) pour le raccordement à une source d'énergie électrique et comprenant une conduite à vapeur (13) pour le raccordement à un générateur de vapeur (11), dans laquelle est agencée une vanne de fermeture (12) susceptible d'être actionnée depuis le fer à repasser (1) via une ligne de commande (20), et comprenant une conduite de raccordement (7) pour la liaison du générateur de vapeur (11) avec la conduite à vapeur (13), **caractérisé en ce que** la conduite à vapeur (13) mène jusque dans un boîtier (3) qui reçoit la vanne de fermeture (12), **en ce que** la conduite de raccordement sort du boîtier (3) et est réalisée sous forme d'une tubulure de raccordement (7) en vue de son introduction dans un raccord à vapeur (10) du générateur de vapeur (11) de sorte qu'il est possible de fermer une liaison détachable entre le boîtier (3) et le générateur de vapeur (11), et **en ce que** cette tubulure de raccordement (7) est fermement reliée avec le boîtier (3).

2. Fer à repasser à vapeur selon la revendication 1, **caractérisé en ce que** la vanne de fermeture (12) est une vanne magnétique.

3. Fer à repasser à vapeur selon l'une ou l'autre des revendications 1 et 2, **caractérisé en ce que** le câble électrique (17) mène jusque dans le boîtier (3), et **en ce qu'**un raccord électrique sort du boîtier (3) vers la source d'énergie électrique.

4. Fer à repasser à vapeur selon l'une des revendications précédentes, **caractérisé en ce que** l'emplacement d'entrée de la conduite à vapeur (13) dans le boîtier (3) et l'emplacement de sortie de la conduite de raccordement (7) sont agencés sur des côtés opposés du boîtier (3).

5. Fer à repasser à vapeur selon de l'une ou l'autre des revendications 3 et 4, **caractérisé en ce que** l'emplacement d'entrée du câble électrique (17) et l'emplacement de sortie du raccord électrique (4) sont agencés sur le côté du boîtier (3) à l'opposé de l'emplacement de sortie de la conduite de raccordement (7).

6. Fer à repasser à vapeur selon l'une des revendications 3 à 5, **caractérisé en ce que** le câble électrique (17), la ligne de commande (20) et la conduite à vapeur (13) sont menées jusque dans le boîtier (3) sous la forme d'un faisceau commun (2).
